# EUROPÄISCHE PATENTSCHRIFT

(11) **EP 0 002 430 B1**
(45) Veröffentlichungstag und Bekanntmachung des Hinweises auf die Patenterteilung: **12.08.1981**
(21) Anmeldenummer: 78100261.3
(22) Anmeldetag: 28.06.1978
(51) Int. Cl.: H01J 49/22

(54) **Massenspektrometer**
Mass spectrometer
Spectromètre de masse

(30) Priorität: 08.12.1977 DE 2754685
(43) Veröffentlichungstag der Anmeldung: 27.06.1979
(73) Patentinhaber: Bruker Franzen Analytik GmbH, D-28277 Bremen (DE)
(72) Erfinder: Franzen, Jochen, Dr., D-2878 Wildeshausen (DE); Weiss, Gerhard, D-2801 Stuhr 4 Varrel 1 (DE)
(74) Vertreter: Goddar, Heinz J., Dr.

## Beschreibung

Die Erfindung betrifft ein Massenspektrometer mit einer lonenquelle, einem Massen- filter und mindestens einem lonendetektor, wobei Massenfilter und lonendetektor seitlich zueinander versetzt angeordnet sind.

Ein Massenspektrometer der hier betrachteten Art besteht im allgemeinen aus einer lonenquelle beliebiger Bauart, beispielsweise einer lonisationskammer zur chemischen lonisierung, wie sie in der DT-OS 27 37 852 beschrieben ist, einem Massenfilter, insbesondere einem Quadrupol-Massenfilter der in der DT-PS 444 900 beschriebenen Art, und einem lonendetektor.

Es ist bekannt, lonenquellen, Massenfilter und Detektoren in der genannten Reihenfolge in einer Achse fluchtend anzuorden, wobei diese Anordnung allgemein als "in-axis"- Anordnung bezeichnet wird. Nachteilig bei der genannten Anordnung ist, daß aufgrund der derart angegebenen direkten "Sichtverbindung" von Quelle und lonendetektor alle Neutralteilchen, die aus der Quelle kommend das Massenfilter unbeeinflußt durchqueren, in den Detektor gelangen und dort je nach Art des Detektors einen unerwünschten Untergrundstrom erzeugen können; solche Neutralteilchen können insbesondere angeregte oder metastabile neutrale Moleküle und Photonen im UV- oder weichen Röntgen-Bereich sein. Üblicherweise wird ein Sekundärelektronenverveilfacher als Detektor verwendet.

Um diesen störenden Untergrundstrom zu reduzieren, der durch die direkte "Sichtverbindung" zwischen Quelle und Detektor auftritt, ist man dazu übergegangen, den Detektor gegen die Achse des Massenfilters seitlich zu versetzen. Diese Anordnung wird als "off-axis"-Anordnung bezeichnet. Insbesondere erzwingen lonenstrommessungen, die bis an die Nachweisgrenze eines Massenspektrometers gehen, eine solche "off-axis"-Anordnung des Detektors, um das Signal-Untergrund-Verhältnis des Detektors zu verbessern.

Hierzu müssen Massenfilter, insbesondere Quadrupol-Massenfilter, und "off-axis" -lonendetektor ionenoptisch gekoppelt werden. In bekannter Weise erfolgt dies hauptsächlich durch elektrostatische Ablenkfelder, die durch geeignet geformte Metallblech-Elektroden erzeugt werden. Auch sind Anordnungen bekannt, die allein die auf positive Ionen anziehende Wirkung des hohen negativen Potentials der ersten Dynode eines Sekundärelektronenvervielfachers ausnutzen, wobei dieses Potential typischerweise in Bereichen von 2000 bis 3000 V liegt.

Bei solchen Umlenkanordnungen wirkt sich allerdings nachteilig aus, daß alle bisher bekannten und in Massenspektrometern eingesetzten Multipol-Massen-filter die Eigenschaft besitzen, daß die zu untersuchenden Ionen bei ihrem Austritt aus dem Massenfilter eine von der lonenmasse und der Phase des Multipol-Hochfrequenzfeldes abhängige Energie- und Winkelverteilung aufweisen. Deswegen bewirken alle dem heutigen Stand der Technik entsprechenden und lediglich auf elektrostatische Abstoßungs- oder Anziehungsfelder zurückgreifende "off-axis"-Ablenk- anordnungen über die massenabhängigen Energie-und Winkel- verteilungen der Ionen eine mehr oder minder große Massenabhängigkeit der lonen-Umlenkung. Nachteilig ist insbesondere der von "off-axis"-Anordnungen der heute üblichen Bauart bewirkte Verlust an Nachweisempfindlichkeit.

Demgegenüber liegt der Erfindung die Aufgabe zugrunde, ein Massenspektrometer der eingangs genannten Art unter Vermeidung der oben beschrieben Nachteile zu verbessern. Insbesondere soll ein Massenspektrometer geschaffen werden, das eine zuverlässige Führung der zu untersuchenden Ionen zwischen Massen- filter und lonendetektor gewährleistet. Erfindungsgemäß wird diese Aufgabe bei einem Massenspektrometer der eingangs genannten Art dadurch gelöst, daß zwischen Massenfilter und lonendetektor ein längs einer Achse im wesentlichen gleichmäßig verteiltes, sich im wesentlichen radial erstreckendes Führungsfeld angeordnet ist, das Ionen mit einer Geschwindigkeitskomponente in Richtung der genannten Achse in Schraubenbahnen um diese Achse zum Eingang des Detektors führt.

Eine bevorzugte Ausführungsform zeichnet sich dadurch aus, daß eine Elektrode des Fuhrungsfeldes durch einen sich im wesentlichen zwischen Massenfilter und lonendetektor erstreckenden, entgegengesetzt zu Ladung der zu untersuchenden Ionen geladen, im wesentlichen geradlinigen Leiter gebildet wird.

Gemäß einer vorteilhaften Ausbildung ist der Leiter ein Metalldraht, wobei eine weitere Ausführungsform vorsieht, daß der Leiter in einem länglichen Gehäuse isoliert gespannt ist. Zwischen Draht und Gehäuse wird eine elektrische Spannung gelegt, und zwar derart, daß der Draht an einer dem Vorzeichen der lonenladung entgegengesetztem liegt, wobei der Draht insbesondere zur Führung positiver Ionen an einer negativen Spannung liegt.

Eine koaxiale Anordnung von elektrischen Leitern besitzt eine der folgenden Gleichung entsprechende Potential- verteilung:

Dabei sind r_{;} bzw. rₐ die Radien von Innen- bzw. Außenleiter, wobei der Außenleiter im vorliegenden Fall ein Gehäuse ist, das einen kreisförmigen Querschnitt besitzt. Uₒ ist das Potential des Innenleiters relativ zum Außenleiter. Gelangen geladene Teilchen (Ladung q) in den Bereich des Führungsfeldes, so erfahren sie eine radial zur Leiteranordnung gerichtete Kraft vom Betrag unter deren Wirkung sie sich auf ellipsenartigen Bahnen um den Zentralleiter bewegen. Besitzen die geladenen Teilchen eine axiale Drift, so gehen die ebenen Bahnen in ellipsenart,ige Schraubenbahnen um den Leiter über. Die Bewegung der Ionen erfolgt damit vom Radialfeld geführt in axialer Richtung des Führungsfeldes.

Gemäß weiteren Ausgestaltungen der Erfindung ist vorgesehen, daß das Gehäuse seitliche Öffnungen für Eintritt bzw. Austritt der zu untersuchenden Ionen und gegebenenfalls vorhandener störender Neutralteilchen besitzt.

Vorteilhaft ist, den Leiter lediglich einseitig einzuspannen, wobei insbesondere das freie Ende des Leiters in die Richtung der Achse des Massenfilters zum Massenfilter hin gebogen ist.

In einer bevorzugten Ausgestaltung ist vorgesehen, daß im Bereich der Eintrittsstelle der zu untersuchenden Ionen in das Führungsfeld im wesentlichen senkrecht zur Achse des Führungsfeldes eine dei zu untersuchenden Ionen abstoßende Pusher-Platte angeordnet ist.

Eine Ausführungsform der Erfindung sieht vor, daß zwei lonendetektoren relativ zum Massenfilter gegeneinander versetzt angeordnet sind und daß das Massenfilter mit jedem Detektor durch jeweils ein langgestrecktes Führungsfeld verbunden ist. Vorzugsweise kann dabei vorgesehen sein, daß zwischen dem Massen- filter und jedem der beidem lonendetektoren jeweils ein elektrisch vorgespannter Leiter angeordnet ist, wobei die Leiter gegeneinander isoliert sind. Werden die Leiter dann mit Spannungen entgegengesetzter Vorzeichen versehen, so können auf dies Weise positive und negative Ionen simultan gemessen werden.

Bei einer Ausführungsform, die sich dadurch auszeichnet, daß einer der lonendetektoren hochverstärkend, der andere relativ wenig verstärkend ist, eröffnet die doppelte Auslegung der Teilchen-Führungsanordnung zu zwei getrennten lonendetektoren, insbesondere Sekundärelektronenvervielfacheren, die Möglichkeit einer quasisimultanen Messung von Einzelionenströmen und Totalionenstrom, die durch schnelles Umschalten der Spannung der Drähte erreichbar ist. Mit dem stark verstärkenden Detektor werden empfindlich Einzelstrommessungen durchgeführt , während der niederverstärkende Detektor für die Messung des totalen lonenstromsvorgesehen ist. Durch einfaches Umpolen der Spannungen der beiden voneinander isolierten Drähte und gleichzeitiges Umschalten des Einzelmassen-Filters zu einem Hochpass-Filter, das ab einer Grenzmasse alle höheren Massen durchläßt, werden die jeweiligen lonenströme den zugeordneten Detektoren zugeführt.

Weitere Vorteile der Erfindung ergeben sich aus den nachfolgenden Ausführungsbeispielen, die anhand der Zeichnung im einzelnen erläutert sind. Dabei zeigt:
Fig. 1 eine schematische Schnittdarstellung eines ersten Ausführungsbeispiels der Teilchen- führungsanordnung des erfindungsgemäßen Massenspektrometers mit einem durchgezogenen Führungsdraht;
Fig. 2 eine schematische Darstellung einer anderen Teilchenführungsanordnung des erfindungsgemäßen Massenspektrometers, wobei der Führungsdraht im Bereich des Massenfilters frei endet und ihm gegenüber eine Pusher-Platte angeordnet ist;
Fig. 3 die schematische Darstellung einer weiteren Teilchenführungsanordnung des erfindungsgemäßen Massenspektrometers mit zur Achse des Massenfilters hin gebogenem freien Ende des Führungsdrahtes; und
Fig. 4 die schematische Darstellung einer Teilchenführungsanordnung des Massenspektrometers mit zwei lonendetektoren.

Das in Fig. 1 in Teilen dargestellte Massenspektrometer besteht aus einem Quadrupol-Massenfilter 10 und einem zu dessen Achse 11, die strichpunktiert angedeutet ist, versetzten Sekundärelektronenvervielfacher (SEV) 12 als lonendetektor. Quadrupol-Massenfilter 10 und Sekundärelektronenvervielfacher 12 sind ionenoptisch durch eine Teilchen- führungsanordnung 13 verbunden. Die Teilchenführungsanordnung 13 besteht aus einem zwischen Quadrupol-Massenfilter 10 und Sekundärelektronenvervielfacher 12 senkrecht zu deren Längsachsen sich erstreckenden Gehäuse 14, in dessen Längsachse ein Metalldraht 16 gespannt ist, der an den Stirnflächen 17 des Gehäuses 14 mittels Isolierungen 18 befestigt ist. Der Draht 16 ist auf ein elektrisches Potential vorgespannt, das die aus dem Quadrupol-Massenfilter 10 austretenden Ionen anzieht, die mittels des Sekundärelektronenvervielfachers 12 detektiert werden. Das Gehäuse 14 besitzt jeweils eine mit dem Quadrupol Massenfilter 10 und dem Sekundärelektronenvervielfacher 12 in Verbindung stehende Öffnung 19 bzw. 21, wobei die Öffnungen 19, 21 so angeordnet sind, daß der wesentliche Teil der zu untersuchenden Ionen vom Quadrupol-Massenfilter 10 durch die Öffnung 19 in das Gehäuse 14 eintreten und aus dem Gehäuse 14 durch die Öffnung 21 zum Sekundärelektronenvervielfacher 12 austreten kann. In der Richtung der Achse 11 des Quadrupol-Massenfilters besitzt das Gehäuse 14 eine Öffnung 22 zum Austritt gegebenenfalls vorhandener oder durch Entladung von Ionen am Metalldraht 16 entstehender Neutralteilchen. Die Öffnung 22 liegt dabei der Öffnung 19 für den Eintritt der Teilchen aus dem Quadrupol-Massenfilter 10 gegenüber. Mit der ersten Dynode des Sekundärelektronenvervielfachers 12 ist bei der Öffnung 21 ein rohrförmiger Ansatz 23 verbunden, der mit der Öffnung 21 zum Heraustreten der Ionen aus der Teilchenführungsanordnung 13 eine ionenoptische Linse bildet. Der rohrförmige Ansatz 23 ist dabei für die zu untersuchenden Ionen elektrisch anziehend vorgespannt und bewirkt, daß die Ionen aus ihrer Schraubenbahn um die Achse 16 abgezogen und dem lonendetektor zugeführt werden. Das Gehäuse 14 wird auf einer Spannung gehalten, die der Spannung des Metalldrahtes 16 vorzeichenmäßig entgegengesetzt ist.

Um die Wirkungsweise des erfindungsgemäßen Massenfilters zu erläutern, ist es sinnvoll, vorauszuschicken, daß bei einem Massenspektrometer in einer lonenquelle (nicht gezeigt), die sich am Anfang des Quadrupol-Massenfilters 10 befindet, geladene Teilchen oder Ionen erzeugt werden, die durch das Quadrupol-Massenfilter 10 gefiltert, werden, so daß - den jeweiligen Durchlaßmassen entsprechend - nur ein bestimmter Teil-der Ionen aus dem Quadrupol-Massenfilter 10 durch die Öffnung 19 in das Gehäuse 14 der Teilchen- führungsanordnung 13 eingelassen wird.

Der Metalldraht 16 besitzt eine elektrische Spannung. Ebenfalls ist das Gehäuse 14 elektrisch vorgespannt. Derart wird im Inneren des Gehäuses 14 ein zylinderförmiges Führungsfeld gebildet, das auf die Ionen im Gehäuse 14 eine Kraft in Richtung des Metalldrahtes ausübt. Durch diese Kraft werden die Ionen auf ellipsenartige Bahnen um den Metalldraht 16 gezwungen.

Aus dem Quadrupol-Massenfilter 10 in das Gehäuse 14 eintretende Neutralteilchen sowie ein Teil der durch Entladung am Metalldraht 16 gebildete Neutralteilchen treten durch die Offnung 22 wieder aus dem Gehäuse 14 aus.

Bei den Ausführungsbeispielen der Fig. 2 bis 4 werden für gleiche Teile des Massenspektrometers gleiche Bezugszeichen verwendet.

Beim Ausführungsbeispiel der Fig. 2 ist der Metalldraht 16 lediglich an einem Ende, nämlich in der Nähe des Sekundarelektronvervielfachers 12, isoliert gegen das Gehäuse 14 an der dort befindlichen Stirnfläche 17 eingespannt, während der Metalldraht 16 im Gehäuse 14 in Höhe der Öffnung 19 zum Quadrupol-Massenfilter 10 frei endet. Dem freien Ende 26 des Metalldrahtes 16 gegenüber befindet sich eine Pusher-Platte 27, die gleichsinnig zur Ladung der zu untersuchenden Ionen vorgespannt ist, so daß sie diese abstößt.

Die Wirkungsweise des in Fig. 2 dargestellten Ausführungsbeispiels des Massenspektrometers bzw. der Teilchenführungsanordnung 13 entspricht im wesentlichen der des in Fig. 1 dargestellten, wobei lediglich die Teilchen durch die Pusher-Platte 27 abgestoßen werden und ihnen derart eine vergrößerte Geschwindigkeitskomponente entlang des Metalldrahtes 16 zum Sekundärelektronenvervielfacher 12 hin aufgezwungen wird.

Beim in Fig. 3 dargestellten Ausführungsbeispiel des erfindungsgemäßen Massenspektrometers ist der in der Nähe des Sekundärelektronenvervielfachers 12 an der dort befindlichen Stirnfläche 17 eingespannte Metalldraht 16 mit seinem freien Ende beim Massenfilter 10 in die Offnung 19 zum Eintritt der zu untersuchenden Ionen in das Gehäuse 14 derart hineingebogen, daß sein freies Ende 28 mit der Achse des Quadrupol-Massenfilters 10 im wesentlichen fluchtet. So können die aus dem Quadrupol-Massenfilter 10 durch die Offnung 19 austretenden Ionen direkt durch den führenden Metalldraht 16 aufgenommen und an ihm entlang in ellipsenartigen Schraubenbahnen bis in Höhe der Austrittsöffnung 21 geführt werden. Da die lonen im Massenfilter nicht exakt auf der Massenfilterachse 11 bewegt werden, sondern z.B. im Fall eines Quadrupol-Massenfilters Oszillationen um die Quadrupolachse ausführen, besitzen sie bei Austritt aus dem Massenfilter Geschwindigkeitskomponenten in Richtung der Achse des Führungsfeldes.

In Fig. 4 ist ein Massenspektrometer mit einer Doppel-Teilchenführungsanordnung dargestellt, die zur Multipolachse symmetrisch aufgebaut ist. Das Gehäuse 14 besitzt dabei in Flucht zur Achse 11 des Quadrupol-Massenfilters 10 eine Öffnung 19 für den Eintritt der Teilchen und eine Durchgangsöffnung 22 für gegebenenfalls vorhandene Neutralteilchen. An beiden Enden des Gehäuses 14 der Teilchen- führungsanordnung 13 sind auf der Seite des Gehäuses 14 die dem Quadrupol-Massenfilter 10 gegenüberliegt je ein Sekundärelektronenvervielfacher 12, 12' angeordnet. Die zu untersuchenden lonen treten aus dem Gehäuse 14 durch Öffnungen 21 in die Sekundärelektronenvervielfacher ein. Der die lonen führende Metalldraht 16, 16' ist an den beiden Stirnflächen 17 des Gehäuses 14 mittels Isolierungen 18 eingespannt und in der Mitte zwischen den Öffnungen 19 und 22 in zwei Hälften 16, 16' geteilt, so daß beide Drahthälften 16, 16' sich in ihrer Achse fluchtend im Zentrum der Eintrittsöffnung gegenüber stehen, ohne sich zu berühren. Im dargestellten Ausführungsbeispiel sind die sich dort gegenüberstehenden Drahtenden mittels einer kleinen Glasperle 29 mechanisch stabil und gleichzeitig elektrisch isoliert verbunden.

Bei Vorspannung mindestens eines der Drähte 16 auf eine die zu untersuchenden Teilchen anziehende Spannung arbeitet das Massenspektrometer des Ausführungsbeispiels der Fig. 4 im wesentlichen wie das des Ausführungsbeispiels der Fig. 1.

Insbesondere können aber beide Drähte auf verschiedene elektrische Spannungen gebracht werden, wobei vorzugsweise eine Drahthälfte ein positives Potential besitzt, während die zweite Drahthälfte auf einem negativen Potential liegt. Durch einfaches Umpolen der Drahtspannungen wird der zu untersuchende Ionenstrom dann auf getrennte Detektoren gelenkt.

Im dargestellten Ausführungsbeispiel ist der eine Sekundärelektronenvervielfacher 12 mit einer hohen Verstärkung ausgestattet, um empfindliche Einzelionenstrom-Messungen durchführen zu können, während der zweite Sekundärelektronenvervielfacher 12' für die Messung des Totalionenstroms eine entsprechend geringe Verstärkung aufweist. Durch einfaches Umpolen der Drahtspannungen und gleichzeitiges Umschalten des Quadrupols vom Einzelmassen-Filter zu einem Hochpass-Filter, das ab einer Grenzmasse alle höheren Massen durchläßt, wird die Möglichkeit eröffnet, sowohl den Einzelionenstrom als auch den Totalionenstrom sehr genau und ohne Zerstörung der Detektoren zu messen.

Bei der Ausstattung der Sekundärelektronenvervielfacher 12, 12' mit im wesentlichen der gleichen Verstärkung und entgegengesetzter Vorzeichenwahl der Vorspannungen der beiden Drähte 16, 16' ergibt sich die Möglichkeit, bei entsprechender Polung der ersten Dynoden in einem der Sekundärelektronenvervielfacher positive und im anderen Sekundärelektronenvervielfacher negative Ionen gleicher Masse nachzuweisen, da das Quadrupol-Massenfilter 10 sowohl auf positive als auch gleichermaßen auf negative Ionen massentrennend wirkt.

## Patentansprüche

1. Massenspektrometer mit einer lonenquelle, einem Massenfilter und mindestens einem lonendetektor, wobei Massenfilter und lonendetektor, wobei Massenfilter und lonendetektor zueinander seitlich versetzt angeordnet sind, dadurch gekennzeichnet, daß zwischen Massenfilter (10) und lonendetektor (12) ein längs einer Achse im wesentlichen gleichmäßig verteiltes, sich im wesentlichen radial erstreckendes Führungsfeld angeordnet ist, das Ionen mit einer Geschwindigkeitskomponente in Richtung der genannten Achse in Schraubenbahnen um diese Achse (16) zum Eingang des Detektors (12) führt.

2. Massenspektrometer nach Anspruch 1, dadurch gekennzeichnet, daß die genannte Achse im wesentlichen senkrecht zur Achse (11) des Massenfilters (10) und zur Längserstreckung des lonendetektors (12) verläuft.

3. Massenspektrometer nach Anspruch 1 oder 2, dadurch gekennzeichnet, daß eine Elektrode des Führungsfeldes durch einen sich im wesentlichen zwischen Massenfilter (10) und lonendetektor (12) erstreckenden, entgegengesetzt zur Ladung der zu untersuchenden Ionen geladenen, im wesentlichen geradlinigen Leiter (16), insbesondere durch einen Metalldraht, gebildet wird, der vorzugsweise lediglich einseitig eingespannt und dessen freies Ende vorzugsweise in die Richtung der Achse (11) des Massenfilters (10) zum Massenfilter hin gebogen ist.

4. Massenspektrometer nach Anspruch 3, dadurch gekennzeichnet, daß der Leiter (16) in einem länglichen Gehäuse (14), vorzugsweise aus Metall, isoliert gespannt ist, das einen kreisförmigen, rechteckigen oder quadratischen Querschnitt sowie vorzugsweise seitliche Öffnungen (19, 21, 22) für Ein- bzw. Austritt der zu untersuchenden Ionen und gegebenenfalls vorhandener störender Neutralteilchen besitzt.

5. Massenspektrometer nach einem der vorangehenden Ansprüche, dadurch gekennzeichnet, daß im Bereich der Eintrittsstelle der zu untersuchenden Ionen in das Führungsfeld im wesentlichen senkrecht zur Achse (16) des Führungsfeldes eine die zu untersuchenden Ionen abstoßende Pusher-Platte (27) angeordnet ist.

6. Massenspektrometer nach einem der vorangehenden Anspruhe, dadurch gekennzeichnet, daß mindestens zwei lonendetektoren (12, 12') relativ zum Massenfilter (10) gegeneinander versetzt angeordnet sind, daß das Massenfilter mit jedem Detektor (12, 12') durch jeweils ein Führungsfeld verbunden ist, das durch einen sich zwischen dem Massen- filter (10) und dem lonendetektor (12, 12') erstreckenden Leiter (16, 16') erzeugt wird, wobie die Leiter (16, 16') gegeneinander isoliert sind und unter unterschiedlichen, vorzugsweise entgegengesetztes Vorzeichen aufweisenden elektrischen Spannungen stehen.

7. Massenspektrometer nach Anspruch 6, dadurch gekennzeichnet, daß dei elektrisch voneinander isolierten Leiter (16, 16') mechanisch miteinander, verbunden sind, insbesondere durch eine Glasverbindung.

8. Massenspektrometer nach einem der vorangehenden Ansprüche, dadurch gekennzeichnet, daß mit jedem lonendetektor (12, 12') ein rohrförmiger Ansatz (23) zum Auskuppeln der lonen aus dem Führungsfeld verbunden ist, der mit der Austrittsöffnung (21) des Führungsgehäuses (14) eine ionenoptische Linse für die zu untersuchenden lonen bildet.

9. Massenspektrometer nach einem der vorangehenden Ansprüche, dadurch gekennzeichnet, daß das Massenfilter (10) ein Multipol-Massenfilter, insbesondere ein Quadropol-Massenfilter, ist.

10. Massenspektrometer nach einem der vorangehenden Ansprüche, dadurch gekennzeichnet, daß die Inonendetektoren (12, 12') Sekundärelektronenvervielfacher (SEV) sind.

## Revendications

1. Spectromètre de mass comportant une source d'ions un filtre de masse et au moins un détecteur d'ions, le filtre de masse et le détecteur d'ions étant décalés latéralement l'un par rapport à l'autre, caractérisé par le fait qu'entre le filtre de masse (10) et le détecteur d'ions (12) est prévu un champ de guidage distribué sensiblement uniformément le long d'un axe et s'étendant sensiblement radialement qui conduit les ions à l'entrée du détecteur (12) sur des trajectoires hélicoidales autour de l'axe précité, avec une composante de vitesse dans la direction de cet axe (16).

2. Spectromètre de masse selon la revendication 1, caractérisé par le fait que l'axe précité est à peu près perpendiculaire à l'axe (11) de filtre de masse (10) et à la direction longitudinale du détecteur d'ions (12).

3. Spectromètre de masse selon l'une des revendications 1 et 2, caractérisé par le fait qu'une électrode de guidage est formée d'un conducteur sensiblement rectiligne (16), en particulier d'un fil métallique, s'étandant dans l'ensemble entre le filtre de masse (10) et le détecteur d'ions (12) et chargé à l'inverse de la charge des ions à étudier, qui est fixé de préférence d'un seul côté et dont l'extrémité libre est de préférence recourbée vers le filtre de masse (10) dans la direction de l'axe (11) de celui-ci.

4. Spectromètre de masse selon la revendication 3, caractérisé par le fait que le conducteur (16) est tendu, isolé, dans une enceinte allongée (14) de préférence métallique, de section circulaire, rectangulaire ou carrée et comportant des orifices de préférence latéraux (19, 21, 22) pour l'entrée et/ou la sortie des ions à étudier et des particules neutres perturbatrices qui existeraient.

5. Spectromètre de masse selon l'une des revendications 1 à 4, caractérisé par le fait qu'une plaque de répulsion (27), repoussant les ions à étudier, est placée dans la zone de l'emplacement d'entrée de ces ions dans le champ de guidage et à peu près perpendiculairement à l'axe {16) de ce champ.

6. Spectromètre de masse selon l'une des revendications 1 à 5, caractérisé par le fait qu'il comporte au moins deux détecteurs d'ions (12, 12') décalés l'un de l'autre par rapport au filtre de masse (10), que le filtre de masse est relié à chaque détecteur (12, 12') par un champ de guidage produit par un conducteur (16, 16') s'étendant entre le filtre de masse (10) et le détecteur d'ions (12, 12'), les conducteurs (16, 16') étant isolés l'un de l'autre et mis sous des tensions électriques différentes et de préférence de signe contraire.

7. Spectromètre de masse selon la revendication 6, caractérisé par le fait que les conducteurs (16, 16') isolés électriquement l'un de l'autre sont réunis mécaniquement, en particulier par un élément en verre.

8. Spectromètre de masse selon l'une des revendications 1 à 7, caractérisé par le fait qu'à chaque détecteur d'ions (12, 12') est réuni un appendice tubulaire (23) destiné au découplage des ions du champ de guidage et formant avec l'orifice de sortie (21) de l'enceinte de guidage (14) une lentille d'optique ionique pour les ions à étudier.

9. Spectromètre de masse selon l'une des revendications 1 à 8, caractérisé par le fait que le filtre de masse (10) est un filtre multipolaire, en particulier quadripolaire.

10. Spectromètre de masse selon l'une des revendications 1 à 9 caractérisé par le fait que les détecteurs d'ions (12, 12') sont des multiplicateurs d'électrons secondaires.

## Claims

1. A mass spectrometer with a source of ions, a mass filter and at least one ion detector, the mass filter and the ion detector being laterally offset from one another, characterised in that a guide compartment extending substantially radially and distributed substantially uniformly along an axis is disposed between the mass filter (10) and the ion detector (12) and guides ions towards the detector input (12) around the aforementioned axis (16) and with a velocity component in the direction of the axis.

2. A mass spectrometer according to claim 1, characterised in that the axis extends substantially at right angles to the axis (11) of the mass filter (10) and to the longitudinal dimension of the ion detector (12).

3. A mass spectrometer according to claim 1 or 2, characterised in that one electrode of the guide compartment is a substantially straight conductor (16), more particularly a metal wire, extending substantially between the mass filter (10) and the ion detector (12) and charged with opposite polarity to the ions under investigation, the wire being preferably clamped at one end only and its free end being preferably bent towards the mass filter (10) and into the direction of the axis (11) thereof.

4. A mass spectrometer according to claim 3, characterised in that the conductor (16) is insulated and clamped in a long housing (14), preferably of metal, which has a circular, rectangular or square cross-section and is preferably formed with lateral openings (19,21, 22) for the entry and/or exit of the ions under investigation and for any interfering neutral particles present.

5. A mass spectrometer according to any of the preceding claims, characterised in that a pusher plate (27) repelling the ions under investigation is disposed substantially at right angles to the axis (16) of the guide compartment, near the place where the ions under investigation enter the guide compartment.

6. A mass spectrometer according to any of the preceding claims, characterised in that at least two ion detectors (12, 12') are offset relative to the mass filter (10) and to one another, the mass filter is connected to each detector (12, 12') by a respective guide compartment, which is formed by a conductor (16, 16') extending between the mass filter (10) and the ion detector (12, 12'), and the conductors (16, 16') are insulated from one another and at different voltages, preferably of opposite sign.

7. A mass spectrometer according to claim 6, characterised in that the electrically insulated conductors (16, 16') are mechanically interconnected, more particularly by a glass connection.

8. A mass spectrometer according to any of the preceding claims, characterised in that each ion detector (12, 12') is connected to a tubular attachment (23) for decoupling the ions from the guide compartment, the attachment cooperating with the outlet opening (21) of the guide housing (14) to form an ion-optical lens for the ions under investigation.

9. A mass spectrometer according to any of the preceding claims, characterised in that the mass filter (10) is a multi-pole mass filter, more particularly a quadripole mass filter.

10. A mass spectrometer according to any of the preceding claims characterised in that the ion detectors (12, 12') are secondary electron multipliers.
